# EUROPÄISCHE PATENTSCHRIFT

(11) **EP 0 640 719 B1**
(45) Veröffentlichungstag und Bekanntmachung des Hinweises auf die Patenterteilung: **03.09.1997**
(21) Anmeldenummer: 94890124.4
(22) Anmeldetag: 26.07.1994
(51) Int. Cl.: E01B 27/02, E01B 27/04

(54) **Verfahren zum Stabilisieren eines Erdplanums**
Method for stabilising a surface of a soil layer
Procédé de stabilisation d'une surface du sol

(30) Priorität: 31.08.1993 AT 1748/93
(43) Veröffentlichungstag der Anmeldung: 01.03.1995
(73) Patentinhaber: Franz Plasser Bahnbaumaschinen- Industriegesellschaft m.b.H., 1010 Wien (AT)
(72) Erfinder: Theurer, Josef, A-1010 Wien (AT); Oellerer, Freidrich, A-4040 Linz (AT); Wörgötter, Herbert, A-4210 Gallneukirchen (AT); Abbruzzese. Livio, Dr.-Ing., I-00198 Rom (IT); Romani, Ernesto, Dr-, I-00159 Rom (IT)

(56) Entgegenhaltungen:
- AT-B- 294 898
- CH-A- 482 061
- DE-A- 2 149 441
- US-A- 2 138 904
- US-A- 4 990 025

## Beschreibung

Die Erfindung betrifft ein Verfahren zum Stabilisieren des Erdplanums eines Gleises, wobei der Schotter kontinuierlich unterhalb eines Gleises aufgenommen und gegebenenfalls gereinigt wird, während gleichzeitig das unterhalb des Gleises freigelegte Erdplanum mit Zuschlagstoffen vermischt sowie unter Bildung einer Schutzschichte eingeebnet und verdichtet wird, worauf der Schotter auf die neue Schutzschichte abgeworfen wird, sowie eine Maschine zur Durchführung des Verfahrens.

Es ist - gemäß der Gattungsgemäßen AT-PS 294 898 - bereits eine Maschine zum Reinigen des Schotters von Gleisbettungen und gleichzeitigen Stabilisieren des Erdplanums bekannt, welche einen endseitig auf Drehgestellen gelagerten, langgestreckten Maschinenrahmen aufweist. Etwa in Längsmitte dieses Maschinenrahmens ist an diesem ein Gleishebeaggregat angeordnet, dem zwei grundsätzlich gleichartige, ebenfalls mit dem Maschinenrahmen verbundene Räumketten in Arbeitsrichtung der Maschine vorgeordnet sind. Die vordere dieser beiden unter dem Gleis hindurchgeführten Räumketten dient zur Aufnahme des Gleisschotters und zum Abwurf desselben in eine Siebanlage, von wo der nunmehr gereinigte Schotter mittels einer Fördereinrichtung wieder zurücktransportiert und über einen Verteiler ins Gleisbett abgeworfen wird. Die nachfolgende zweite Räumkette ist zum Abtragen und Aufnehmen des Erdplanums in bestimmter Schichtstärke vorgesehen. Die ausgehobene Erde wird hochtransportiert und fällt auf ein Förderband, mit dem gleichzeitig die vom Sieb anfallenden Bettungsrückstände transportiert werden. In weiterer Folge kann dieses Material nun entweder außerhalb des Gleises abgeworfen oder aber in eine Fördereinrichtung abgelegt werden, die zusätzlich über einen Zuschlagstoffe und Bindemittel enthaltenden Behälter beschickbar ist. Das resultierende Gemisch aus Erde, Bettungsrückständen, Zuschlagstoffen und Bindemitteln wird im Gleisbett über einen flexiblen Ausleger in Arbeitsrichtung vor der Abwurfstelle des gereinigten Schotters ausgelegt und mittels eines motorbetriebenen Rotationskörpers durchgemischt, wonach die Masse von einer Schwingplatte verdichtet bzw. stabilisiert wird. Dieses Verfahren ist relativ kompliziert bzw. aufwendig bezüglich der Maschinenkonstruktion, wodurch auch die Störanfälligkeit hoch ist.

Weiters ist - nach EP 0 135 478 A1 - ein Verfahren zum Stabilisieren von weichen Böden zum Zwecke der Verbesserung ihrer Tragfähigkeit bekannt. Dabei wird nach Entfernen der das Planum bedeckenden Schichten der darunterliegende gewachsene Boden im Ortsmischverfahren aufbereitet, wobei die Einarbeitung von Bindemitteln, wie Zement und Kalk, sowie die Beigabe von Wasser und Armierungsteilchen erfolgt.

Schließlich ist durch die GH-PS 595 512 ein Verfahren bzw. eine Vorrichtung zum Verfestigen der Oberfläche einer Planumschicht beschrieben. Hierbei wird auf dem Planum ein diffusionsfähiger Hartschaum in ungeschäumter Form aufgebracht und zu einem tragfähigen, fugenlosen Band ausgeschäumt.

Die Aufgabe der vorliegenden Erfindung besteht nun in der Schaffung eines Verfahrens der eingangs beschriebenen Art bzw. einer Maschine, mit dem bzw. der eine bessere und vereinfachte Stabilisierung des Erdplanums eines Gleises möglich bzw. die Bildung einer Schutzschichte schneller und einfacher durchführbar ist.

Diese Aufgabe wird erfindungsgemäß dadurch gelöst, daß die Zuschlagstoffe direkt auf das Freigelegte Erdplanum aufgetragen und mit diesem unterhalb des Gleises vermischt werden. Damit besteht die Möglichkeit, eine obere Schichte des Planums unter wesentlicher Reduktion des konstruktiven Aufwandes direkt auf dem Planum rascher mit den Zuschlagstoffen zu vermischen, so daß die Arbeitsleistung für eine zweckmäßigerweise parallel dazu kontinuierlich durchgeführte Schotterreinigung in keiner Weise beeinträchtigt wird. Da sich der maschinelle Aufwand durch das direkt auf dem Erdplanum erfolgende Vermischen bedeutend reduziert, ist zur Durchführung des Verfahrens in vorteilhafter Weise eine herkömmliche Schotterbett-Reinigungsmaschine verwendbar, die im wesentlichen lediglich in einem Bereich zwischen der Räumkette und dem Schotterabwurf mit diversen Zusatzeinrichtungen auszustatten und damit auch einfach nachrüstbar ist.

Werden gemäß einer weiteren Ausgestaltung der Erfindung unmittelbar nach der Entfernung des Schotters die obersten Schichten des Erdplanums aufgerissen und im selben Arbeitsgang die Zuschlagstoffe in die Risse eingebracht, so gewährleistet dies eine besonders gute und gleichmäßige Vermischung der Komponenten und erhöht die Effektivität des Mischvorganges.

Eine in Anspruch 3 beschriebene weitere Ausbildung des Verfahrens resultiert in der Schaffung einer starren Platte mit einer beträchtlichen Druckfestigkeit von etwa 5 bis 7 kg/cm². Diese sehr tragfähige Schichte bietet eine optimale Auflage für das darauf zu installierende Schotterbett des Gleises. Die Zugabe des Kalkes in konzentrierter Form hat einen vereinfachten Transport zur Folge und bewirkt eine Bindung des im Lehm enthaltenen Wassers sowie eventueller organischer Substanzen.

Ist das Verfahren gemäß Anspruch 4 konzipiert, so wird dadurch, unabhängig von einer unterschiedlichen Zusammensetzung des Erdplanums, ein optimales und im höchsten Maße gleichmäßiges Abbinden der die Schutzschichte bildenden Materialien gewährleistet und zuverlässig verhindert, daß das Gemisch zu trocken oder zu flüssig ausfällt.

Wird auf die verdichtete Schutzschichte eine Folie aus Kunststoff abgelegt und der gereinigte Schotter auf die Folie abgeworfen, so wird dadurch in wünschenswerter Weise für eine wirksame Entwässerung des Schotterbettes gesorgt, wobei die wasserundurchlässige Kunststoffmembrane einen Wassereintritt in gegebenenfalls vorhandene Sprünge der Planumschutzschichte von vorneherein zuverlässig ausschließt.

Die Ausbildung einer Maschine gemäß Anspruch 6 zur Durchführung des Verfahrens bietet den besonderen Vorteil, daß die zur Bearbeitung des Erdplanums erforderlichen Einrichtungen ohne Beeinflussung der zur Schotterreinigung dienenden Ausrüstung fixier- und einsetzbar sind. Durch die Anordnung von in das Erdplanum eintauchbaren Mischelementen ist eine vereinfachte und rasch durchführbare Vermischung ohne zeitaufwendiger Aufnahme und Weitertransport der zu bearbeitenden obersten Planumschichte erzielbar.

Die weitere Ausgestaltung der Maschine nach Anspruch 7 ermöglicht das gleichmäßige und gleichzeitige Auflockern des freigelegten Erdplanums über dessen gesamte Breite und vor allem in gewünschter Tiefe, die je nach den Erfordernissen verschieden einstellbar ist und im Normalfall ca. 10 cm beträgt.

Sind die Aufreißzähne auf einem Tragrahmen der Mischvorrichtung befestigt, so bietet dies besondere Robustheit bei gleichzeitiger großer Belastbarkeit der Vorrichtung.

Mit der in Anspruch 9 beschriebenen Weiterbildung der Erfindung wird eine Möglichkeit geschaffen, mit geringem konstruktivem Aufwand das Erdplanum flächendeckend bzw. über seine volle Breite mit einer relativ einfachen, hin- und herschwenkbaren Vorrichtung durchzumischen und zu bearbeiten. Außerdem sind die Schwenkarme mit den Mischvorrichtungen durch Kombination einer seitlichen Höhenverstellung mit einer Verdrehung unter bzw. über das Gleis einfach und rasch von einer Arbeits- in eine Überstellposition transferierbar.

Die in Anspruch 10 dargelegte weitere Ausbildung der Maschine verbindet in überaus zweckmäßiger und auch zeitsparender Weise den Vorgang des Aufreißens bzw. Pflügens des Erdplanums mit dem gleichzeitig erfolgenden Einbringen von erforderlichen Zuschlagstoffen in die Risse im Planum.

Mit der in Anspruch 11 beschriebenen Ausgestaltung der Erfindung kann ohne besonderen technischen Aufwand das Aufsprühen des für die Tragfähigkeit der Planumschichte wichtigen Wasser-Kalk-Gemisches bewerkstelligt werden.

Ist die Maschine gemäß Anspruch 12 ausgebildet, so ermöglicht dies ein einfaches und rasches Einsetzen bzw. Außerbetriebnehmen der Mischvorrichtung, ohne daß dazu zeitaufwendige Umrüstarbeiten an der Maschine notwendig wären.

Die Weiterbildung der Maschine nach Anspruch 13 bietet den Vorteil, daß das frisch mit den Zuschlagstoffen gemischte Erdreich sofort eingeebnet und zu einer tragfähigen Schichte verdichtet werden kann, wobei der Grad der Verdichtung durch die Höhenverstellbarkeit der Vorrichtung genau regelbar ist.

Gemäß einer weiteren Ausgestaltung der Erfindung nach Anspruch 14 ergeben sich im wesentlichen ähnliche wie schon bei Anspruch 12 beschriebene Vorzüge.

Die in Anspruch 15 beschriebene Ausbildung der Verdichteinrichtung ermöglicht das problemlose Aufrollen einer wasserundurchlässigen Membrane aus Kunststoff auf die Planumschutzschichte. Diese Membrane kann an beiden Seiten durch ein Netz aus Polypropilen zur Erhöhung der Reißfestigkeit verstärkt sein und deckt durch eine Breite von ca. 5 m die gesamte Krone des Planums ab.

Eine in Anspruch 16 angeführte Weiterbildung erleichtert bzw. vereinfacht das Einbringen der Planumschutzfolie insbesondere dadurch, daß der Arbeitsfortschritt bei Erreichen des Endes einer Folienrolle nicht beeinträchtigt wird, da sofort die zweite Rolle zum kontinuierlichen Abwickeln der Schutzfolie zur Verfügung steht.

Die Ausgestaltung der Maschine nach Anspruch 17 sichert, daß das Gleis im gesamten Arbeitsbereich für den ungehinderten Einsatz aller zur Schotterräumung und Planumstabilisierung notwendigen Arbeitsaggregate ausreichend hochgehoben ist, wobei gleichzeitig auch die Sicherheit im Arbeitsbereich erhöht wird.

Schließlich hat eine weitere Ausbildung der Erfindung nach Anspruch 18 den Vorteil, den ununterbrochenen Arbeitsablauf unter Vermeidung von Pausen für die Materialzubringung zu gewährleisten.

Im folgenden wird die Erfindung an Hand eines in der Zeichnung dargestellten Ausführungsbeispieles näher erläutert.

Es zeigen:
Fig. 1 eine Seitenansicht des in Arbeitsrichtung vorderen Teiles eines Gleisbauzuges mit einer erfindungsgemäß ausgebildeten Schotterbett-Reinigungsmaschine mit in Arbeitsrichtung vorgeordneten Abraumverladewagen und unmittelbar hinter einer Räumkette angeordneten Arbeitsaggregaten zum Stabilisieren des Erdplanums,
Fig. 2 eine Seitenansicht des in Arbeitsrichtung hinteren Teiles des Gleisbauzuges mit Silo- und Tankwagen zum Transport von Zuschlagstoffen,
Fig. 3 eine vergrößerte Seitenansicht der Schotterbett-Reinigungsmaschine im Bereich der Arbeitsaggregate und
Fig. 4 eine teilweise Draufsicht auf die erfindungswesentlichen Arbeitsaggregate zum Stabilisieren des Erdplanums.

Ein in Fig. 1 und 2 dargestellter Gleisbauzug 1 weist eine zentral angeordnete Maschine 2 zur Schotterbettreinigung mit einem auf Fahrwerken 3 gelagerten, langgestreckt ausgebildeten Maschinenrahmen 4 auf, der mit einer Räumkette 5 zur Aufnahme von zu reinigendem Schotter 6 eines Gleises 7 und zum Abwurf des Schotters in eine Siebanlage 8 ausgestattet ist. Der darin anfallende Abraum wird über eine Fördereinrichtung 9 zu einer Abraumverladeanlage 10 transportiert, welche aus einer Anzahl gleichartiger, mittels durchgehender Förderbänder miteinander verbundener Silowagen 11 besteht, die der Maschine 2 in der durch einen Pfeil 12 angegebenen Arbeitsrichtung vorgeordnet sind. Im Bereich zwischen Schotteraufnahme- und -abwurfstelle bzw. unmittelbar hinter der Räumkette 5 befinden sich zum Stabilisieren eines Erdplanums 14 vorgesehene Arbeitsaggregate, die im wesentlichen aus zwei Mischvorrichtungen 15,16 und einer Verdichtvorrichtung 17 bestehen und die an Hand der Fig.3 und 4 noch im Detail beschrieben werden. Der Maschine 2 unmittelbar nachgeordnet sind (siehe Fig.2) der Beschickung der Mischvorrichtung 15,16 mit Zuschlagstoffen dienende Silowagen 18 mit einem Kompressoraggregat 19 sowie Tankwagen 20 mit einer Pumpstation 21. Ein Werkstattwagen 22 bildet das Ende des Gleisbauzuges 1.

Wie nun aus Fig.3 und 4 ersichtlich ist, sind die Mischvorrichtungen 15,16 bezüglich der Arbeitsrichtung unmittelbar hinter der Räumkette 5 am Maschinenrahmen 4 angeordnet und hinsichtlich der mit 23 bezeichneten Maschinen- bzw. Gleislängsachse etwa spiegelbildlich ausgebildet. Jede Mischvorrichtung 15,16 weist einen in Maschinenquerrichtung verlaufenden, balkenartigen Tragrahmen 24 auf. Diese sind an ihren einander gegenüberliegenden Enden lösbar miteinander verbunden, während sie am anderen, maschinenaußenseitigen Ende über eine Parallelogrammanlenkung 25 jeweils mit einem Tragkörper 26 gelenkig verbunden sind. Die Tragkörper 26 sind am Maschinenrahmen 4 gelagert und mittels eines Antriebes 27 um eine vertikale Achse drehbar ausgebildet. Ein weiterer Antrieb 28 dient zur Höhenverstellung der Mischvorrichtung 15,16 gegenüber dem Maschinenrahmen 4 und ist ebenfalls mit dem Tragkörper 26 verbunden.

An der in Arbeitsrichtung vorderen Seite des Tragrahmens 24 sind trogförmige Aufreißzähne 29 vorgesehen, die in Maschinenquerrichtung nebeneinander liegen und schräg nach unten bzw. nach vorne gerichtet sind. Jeder Aufreißzahn 29 weist einen Kanal 30 auf, der einer Öffnung 31 im Tragrahmen 24 zugeordnet ist. Über eine flexible Leitung 32 und eine damit verbundene, am Maschinenrahmen 4 befestigte Zuleitung 33 sind diese Öffnungen 31 bzw. die Kanäle 30 mit Zement beschickbar, welcher aus den Silowagen 18 mit Hilfe des Kompressoraggregates 19 herangeleitet wird.

Auf der den Aufreißzähnen 29 in Maschinenlängsrichtung gegenüberliegenden Seite des Tragrahmens 24 ist pro Maschinenlängsseite ein horizontaler Schwenkarm 34 vorgesehen, welcher über eine vertikale Achse 35 am Tragrahmen 24 gelagert ist. Mittels eines Antriebes 36 kann das freie Ende jedes Schwenkarmes 34 in einer horizontalen Ebene hin- und hergeschwenkt werden und bestreicht so jeweils etwa eine Hälfte des Erdplanums 14. Entlang des Schwenkarmes 34 sind an dessen Unterseite auf das Planum gerichtete Sprühdüsen 37 angeordnet, die über eine flexible Leitung 38 und eine damit verbundene, am Maschinenrahmen 4 befestigte Zuleitung 39 mit den Tankwagen 20 in Verbindung stehen und mittels der Pumpstation 21 beschickbar sind. Das freie Ende jedes Schwenkarmes 34 ist mit nach unten abstehenden Mischelementen 40 ausgestattet, welche mit Hilfe eines Antriebes 41 um eine vertikale Achse 42 rotierbar sind.

Die Verdichtungsvorrichtung 17 befindet sich in Arbeitsrichtung hinter der Mischvorrichtung 15,16 und weist eine horizontale Verdichterplatte 43 auf, die sich in Gleisquerrichtung erstreckt und in zwei lösbar miteinander verbindbaren Teilen 44,45 ausgebildet ist. Die äußeren Enden der Verdichterplatte 43 sind jeweils über eine Parallelogrammanlenkung 46 an einer Längsseite des Maschinenrahmens 4 angelenkt, wobei ein Antrieb 47 der Höhenverstellung der Verdichtvorrichtung 17 gegenüber dem Maschinenrahmen 4 dient. Des weiteren ist die Verdichtvorrichtung 17 mit einer Halterung 48 versehen, die zur Aufnahme dreier Folienrollen 49 vorgesehen ist. Letztere sind bezüglich der Maschinenlängsrichtung hintereinander angeordnet und mit ihrer Rotationsachse 51 in Maschinenquerrichtung ausgerichtet und enthalten die auf das stabilisierte Erdplanum 14 abzurollende Kunststoffolie 50. Die Maschine 2 ist auch noch mit zwei Hebeaggregaten 52 ausgestattet, welche das Gleis 7 im Bereich der Arbeitsaggregate in hochgehobener Position festhalten und den ungehinderten Einsatz aller Aggregate ermöglichen.

Die Arbeitsweise der beschriebenen Maschine ist wie folgt:

Die im Einsatz unterhalb des Gleises 7 angeordnete herkömmliche Räumkette 5 entfernt unter kontinuierlicher Arbeitsvorfahrt den Schotter 6 aus der Gleisbettung und legt somit das Erdplanum 14 frei. Durch Beaufschlagung der Antriebe 27,28,36,47 werden die Aufreißzähne 31, die Schwenkarme 34 und die Verdichterplatte 43 in die Arbeitsposition unterhalb des Gleises verschwenkt. Das Erdplanum 14 wird von den nachfolgenden Aufreißzähnen 29 der Mischvorrichtung 15,16 in einer Tiefe von vorzugsweise etwa 30 cm aufgelockert, wobei gleichzeitig durch die Kanäle 30 Zement in die Furchen des gelockerten Erdplanums eingebracht bzw. mittels des Kompressoraggregates 19 eingeblasen wird. Daraufhin wird über die Sprühdüsen 37 in den Tankwagen 20 befindliches, mit Wasser vermischtes Kalkkonzentrat vermittels der Pumpstation 21 auf das Erdplanum 14 aufgebracht. Für den Fall, daß die Zusammensetzung des Erdplanums durch entsprechende Proben genau bekannt ist, kann der Zement- und Kalkbedarf automatisch so variiert werden, daß - unabhängig von der unterschiedlichen Zusammensetzung des Erdreiches - immer eine homogene, gleich belastbare Planumsschutzschichte entsteht. Weiters kann im Bereich des aufgepflügten Erdplanums der Feuchtigkeitsgehalt des Erdreiches gemessen werden und demnach die Menge des beizugebenden Wassers bestimmt werden. Das resultierende Gemisch aus Erde, Zement, Kalk und Wasser wird nun an Ort und Stelle durch die rotierenden Mischelemente 40 durchgemischt, wobei mittels des Antriebes 28 sowohl die Dicke der zu mischenden Schicht als auch die Eindringtiefe der Aufreißzähne 29 genau kontrollierbar bzw. über eine Steuereinrichtung 53 regelbar ist. Anschließend erfolgt die Verdichtung der oberen Planumsschicht durch die Verdichteinrichtung 17. An Hand des Antriebes 47 ist der Grad der Verdichtung steuerbar. Das für eine ordnungsgemäße Entwässerung des Planums nötige Gefälle der Planumsoberfläche wird automatisch durch entsprechende Neigung der Mischvorrichtungen 14,15 und der Verdichteinrichtung 17 erstellt. Auf die nunmehr stabilisierte Planumsschutzschichte wird von einer Folienrolle 49 die wasserundurchlässige Kunststoffolie 50 in der ganzen Breite des Erdplanums 14 abgelegt, auf die der gereinigte Schotter 13 via hin- und herschwenkbarer Einschotterbänder 55 abgeworfen wird. Ist die gesamte Folie von einer Folienrolle abgerollt, so kann mit der zweiten, auf der Halterung 48 befindlichen Rolle kontinuierlich weitergearbeitet werden. Zusätzliche Folienrollen 49 werden auf einer auf der Maschine 2 vorhandenen Ladefläche 54 in ausreichender Anzahl beim Einsatz mitgeführt.

## Patentansprüche

1. Verfahren zum Stabilisieren des Erdplanums eines Gleises, wobei der Schotter kontinuierlich unterhalb eines Gleises aufgenommen und gegebenenfalls gereinigt wird, während gleichzeitig das unterhalb des Gleises freigelegte Erdplanum mit Zuschlagstoffen vermischt sowie unter Bildung einer Schutzschichte eingeebnet und verdichtet wird, worauf der Schotter auf die neue Schutzschichte abgeworfen wird, dadurch gekennzeichnet, daß die Zuschlagstoffe direkt auf das freigelegte Erdplanum aufgetragen und mit diesem durch Eintauchen von Mischelementen unterhalb des Gleises vermischt werden.

2. Verfahren nach Anspruch 1, dadurch gekennzeichnet, daß unmittelbar nach der Entfernung des Schotters die obersten Schichten des Erdplanums durch Aufreißzähne aufgerissen und im selben Arbeitsgang die Zuschlagstoffe in die Risse eingebracht werden.

3. Verfahren nach Anspruch 2, dadurch gekennzeichnet, daß zuerst Zement in die Risse des Erdplanums eingebracht und gegebenenfalls auf die Oberfläche des Erdplanums ein Gemisch aus Wasser und Kalk aufgesprüht wird, worauf die oberste, mit Zement und gegebenenfalls mit Kalk versehene Schichte des Erdplanums durchgemischt, planiert und verdichtet wird.

4. Verfahren nach einem der Ansprüche 2 oder 3, dadurch gekennzeichnet, daß im Bereich des aufgerissenen Erdplanums der Feuchtigkeitsgehalt des Erdreichs kontinuierlich gemessen und in Abhängigkeit davon die Menge der erforderlichen Wasserbeigabe automatisch geregelt wird.

5. Verfahren nach einem der Ansprüche 1 bis 4, dadurch gekennzeichnet, daß auf die verdichtete Schutzschichte eine Folie aus Kunststoff abgelegt und der gereinigte Schotter auf die Folie abgeworfen wird.

6. Maschine zur Bildung einer Planumschutzschichte eines Gleises, mit einer Räumkette (15) zur Schotteraufnahme unterhalb des Gleises, mit Fördereinrichtungen zum Abwurf des Schotters sowie Vorrichtungen (32;15,16) zum Transport von Zuschlagstoffen und deren Vermischung mit dem Erdplanum, zur Durchführung eines Verfahrens nach einem der Ansprüche 1 bis 5, dadurch gekennzeichnet, daß zwischen der Räumkette (5) und den Mischelementen (40) der Mischvorrichtung (15,16) unterhalb des Gleises angeordnete Öffnungen (31) einer Zuleitung (32) zum Transport der Zuschlagstoffe auf das Erdplanum vorgesehen sind.

7. Maschine nach Anspruch 6, dadurch gekennzeichnet, daß in Arbeitsrichtung unmittelbar vor der Mischvorrichtung (15,16) eine Anzahl von in Maschinenquerrichtung nebeneinander liegenden Aufreißzähnen (29) vorgesehen ist, die zur Anordnung unterhalb des Gleises (7) durch Antriebe (28) höhenverstellbar ausgebildet und an einem Maschinenrahmen (4) gelagert sind.

8. Maschine nach Anspruch 6 oder 7, dadurch gekennzeichnet, daß die Aufreißzähne (29) auf einem Tragrahmen (24) der Mischvorrichtung (15,16) befestigt sind.

9. Maschine nach einem der Ansprüche 6, 7 oder 8, dadurch gekennzeichnet, daß die Mischelemente (40) durch einen Antrieb (41) um eine vertikale Achse (42) verdrehbar auf einem horizontalen Schwenkarm (34) gelagert sind, der mit seinem den Mischelementen gegenüberliegenden Ende durch einen Antrieb (36) um eine vertikale Achse (35) verschwenkbar am Tragrahmen (24) der Mischvorrichtung (15,16) befestigt ist.

10. Maschine nach einem der Ansprüche 6 bis 9, dadurch gekennzeichnet, daß jeder der Aufreißzähne (29) einen mit jeder Öffnung (31) versehenen Kanal (30) zur Durchführung eines Zuschlagstoffes aufweist, der über die flexible Leitung (32) mit einer am Maschinenrahmen (4) befestigten Zuleitung (33) in Verbindung steht.

11. Maschine nach einem der Ansprüche 6 bis 10, dadurch gekennzeichnet, daß die Mischvorrichtung (15,16) auf dem Schwenkarm (34) in dessen Längsrichtung hintereinander angeordnete Sprühdüsen (37) aufweist, die durch eine flexible Leitung (38) mit einer am Maschinenrahmen (4) befestigten Zuleitung (39) verbunden sind.

12. Maschine nach einem der Ansprüche 6 bis 11, dadurch gekennzeichnet, daß an jeder Maschinenlängsseite eine Mischvorrichtung (15,16) vorgesehen und durch eine Parallelogrammanlenkung (25) mit einem Tragkörper (26) verbunden ist, der durch einen Antrieb (27) um eine vertikale Achse verdrehbar am Maschinenrahmen (4) gelagert ist,

13. Maschine nach einem der Ansprüche 6 bis 12, dadurch gekennzeichnet, daß in Arbeitsrichtung hinter der Mischvorrichtung (15,16) bzw. vor der Schotterabwurfstelle eine zur Anordnung unterhalb des Gleises (7) über Antriebe (47) höhenverstellbare, mit einer sich etwa in Gleisquerrichtung erstreckenden horizontalen Verdichterplatte (43) ausgestattete Verdichtvorrichtung (17) vorgesehen ist.

14. Maschine nach einem der Ansprüche 6 bis 13, dadurch gekennzeichnet, daß die Verdichterplatte (43) aus zwei jeweils über eine Parallelogrammanlenkung (46) an einer Längsseite des Maschinenrahmens (4) angeordneten Teilen (44,45) besteht, die lösbar miteinander verbunden sind.

15. Maschine nach einem der Ansprüche 6 bis 14, dadurch gekennzeichnet, daß eine mit der Verdichteinrichtung (17) verbundene, in Arbeitsrichtung der Maschine hinter der Verdichterplatte (43) befindliche Halterung (48) zur Lagerung einer sich über die gesamte Planumsbreite erstreckenden, die Kunststoffolie (50) enthaltenden Folienrolle (49) vorgesehen ist, wobei sich die Rotationsachse (51) der Folienrolle (49) im wesentlichen parallel zur Planumsoberfläche und in Gleisquerrichtung erstreckt.

16. Maschine nach Anspruch 15, dadurch gekennzeichnet, daß die Halterung (48) zur gleichzeitigen Aufnahme dreier in Längsrichtung der Maschine (2) hintereinander angeordneter Folienrollen (49) ausgebildet ist.

17. Maschine nach einem der Ansprüche 6 bis 16, dadurch gekennzeichnet, daß zusätzlich zu einem im Bereich unmittelbar hinter der Räumkette (5) angeordneten ersten Hebeaggregat (52) zum Heben des Gleises (7) ein weiteres, im Bereich zwischen Mischvorrichtung (15,16) und Verdichtvorrichtung (17) am Maschinenrahmen (4) angeordnetes zweites Hebeaggregat (52) vorgesehen ist.

18. Maschine nach einem der Ansprüche 6 bis 17, dadurch gekennzeichnet, daß die Maschine (2) eine Ladefläche (54) zum Mitführen einer Anzahl zusätzlicher Vorratsrollen mit Kunststoffolie aufweist.

## Claims

1. A method for stabilising the soil formation of a track, in which the ballast is continuously taken up underneath a track and cleaned as necessary, while at the same time the exposed soil formation underneath the track is mixed with additional materials and is levelled and consolidated, forming a protective layer, whereupon the ballast is discharged onto the new protective layer, characterised in that the additional materials are applied directly to the exposed soil formation and are mixed with the said soil formation underneath the track by the penetration therein of mixing elements.

2. A method according to claim 1, characterised in that immediately following the removal of the ballast, the topmost layers of the soil formation are broken up by means of ripper teeth, and in the same procedure the additional materials are introduced into the gaps.

3. A method according to claim 2, characterised in that first, cement is introduced into the gaps in the soil formation and if necessary a mixture of water and lime is sprayed onto the surface of the soil formation, whereupon the topmost layer of the soil formation, provided with cement and, if necessary, with lime, is intermixed, graded and consolidated.

4. A method according to one of claims 2 or 3, characterised in that the moisture content of the ground in the region of the broken-up soil formation is continuously measured and the quantity of water to be added is automatically regulated in dependence thereon.

5. A method according to one of claims 1 to 4, characterised in that a film made of a plastics material is laid on the consolidated protective layer and the cleaned ballast is discharged onto the film.

6. A machine for creating a formation protective layer of a track, comprising an excavating chain (15) [sic, recte 5] for taking up the ballast underneath the track, conveyor units for discharging the ballast, and devices (32;15,16) for conveying additional materials and intermixing them with the soil formation, for implementing a method according to one of claims 1 to 5, characterised in that, between the excavating chain (5) and the mixing elements (40) of the mixing device (15,16), openings (31) of a supply line (32) which are located underneath the track are provided for conveying the additional materials onto the soil formation.

7. A machine according to claim 6, characterised in that, immediately preceding the mixing device (15,16) in the working direction, a number of ripper teeth (29) are provided which are located side by side in the transverse direction of the machine, are vertically adjustable by means of drives (28) for positioning underneath the track (7), and are mounted on a machine frame (4).

8. A machine according to claim 6 or 7, characterised in that the ripper teeth (29) are fixed on a supporting frame (24) of the mixing device (15,16).

9. A machine according to one of claims 6, 7 or 8, characterised in that the mixing elements (40) are mounted on a horizontal swivelling arm (34) so as to be rotatable by means of a drive (41) around a vertical axis (42), the end of the said swivelling arm opposite the mixing elements being fixed to the supporting frame (24) of the mixing device (15,16) so as to be pivotable around a vertical axis (35) by means of a drive (36).

10. A machine according to one of claims 6 to 9, characterised in that each of the ripper teeth (29) has a duct (30) provided with each opening (31), for conveying an additional substance therethrough, the said duct being connected via the flexible line (32) to a supply line (33) fixed to the machine frame (4).

11. A machine according to one of claims 6 to 10, characterised in that the mixing device (15,16) has spray nozzles (37), arranged one after another on the swivelling arm (34) in the longitudinal direction thereof, which are connected by a flexible line (38) to a supply line (39) fixed to the machine frame (4).

12. A machine according to one of claims 6 to 11, characterised in that a mixing device (15,16) is provided on each longitudinal side of the machine and is connected by means of a parallelogram linkage (25) to a supporting body (26) which is mounted on the machine frame (4) so as to be rotatable around a vertical axis by means of a drive (27).

13. A machine according to one of claims 6 to 12, characterised in that, following the mixing device (15,16) and preceding the ballast discharge point in the working direction, a consolidating device (17) is provided which is vertically adjustable by means of drives (47) for positioning underneath the track (7) and is equipped with a horizontal consolidator plate (43) which extends approximately in the transverse direction of the track.

14. A machine according to one of claims 6 to 13, characterised in that the consolidator plate (43) comprises two parts (44,45), each arranged via a parallelogram linkage (46) on one longitudinal side of the machine frame (4), the said two parts being detachably joined together.

15. A machine according to one of claims 6 to 14, characterised in that a holder (48) which is connected to the consolidating device (17) and located following the consolidator plate (43) in the working direction of the machine is provided for supporting a roll of film (49) extending over the whole width of the formation and containing the plastic film (50), the axis of rotation (51) of the roll of film (49) extending substantially parallel to the surface of the formation and in the transverse direction of the track.

16. A machine according to claim 15, characterised in that the holder (48) is designed to hold three rolls of film (49) at the same time, arranged following one another in the longitudinal direction of the machine (2).

17. A machine according to one of claims 6 to 16, characterised in that in addition to a first lifting unit (52) for lifting the track (7), which is arranged in the region immediately following the excavating chain (5), a further, second lifting unit (52) is provided which is arranged on the machine frame (4) in the region between the mixing device (15,16) and the consolidating device (17).

18. A machine according to one of claims 6 to 17, characterised in that the machine (2) has a loading surface (54) for carrying a number of additional supply rolls of plastic film.

## Revendications

1. Procédé pour stabiliser la plate-forme de terre d'une voie ferrée, où le ballast est récupéré continuellement en dessous d'une voie et est nettoyé le cas échéant en procédant en même temps à un mélange de la plate-forme de terre dégagée sous la voie avec des agrégats et à un nivellement et un compactage en formant une couche de protection, à la suite de quoi le ballast est déversé sur la nouvelle couche de protection, caractérisé en ce que les agrégats sont appliqués directement sur la plate-forme de terre dégagée et sont mélangés avec celle-ci par une plongée d'éléments de mélange en dessous de la voie.

2. Procédé selon la revendication 1, caractérisé en ce que directement après l'enlèvement du ballast, les couches supérieures de la plate-forme de terre sont arrachées par des dents d'arrachage et lors de la même opération, les agrégats sont introduits dans les crevasses.

3. Procédé selon la revendication 2, caractérisé en ce qu'on introduit d'abord du ciment dans les crevasses de la plate-forme de terre et qu'on pulvérise le cas échéant sur la surface de la plate-forme de terre un mélange constitué d'eau et de chaux, à la suite de quoi la couche supérieure de la plate-forme de terre sur laquelle a été appliqué du ciment et le cas échéant de la chaux est mélangée, nivellée et compactée.

4. Procédé selon l'une des revendications 2 ou 3, caractérisé en ce qu'on mesure continuellement au voisinage de la plate-forme de terre arrachée la teneur en humidité de la terre et qu'en fonction de celle-ci, la quantité d'addition d'eau requise est réglée automatiquement.

5. Procédé selon l'une des revendications 1 à 4, caractérisé en ce qu'on dépose sur la couche de protection compactée une feuille en matière synthétique et que le ballast nettoyé est déversé sur la feuille.

6. Machine pour former une couche de protection de plate-forme d'une voie ferrée, avec une chaîne de déblayage (15) pour la récupération du ballast en dessous de la voie ferrée, avec des dispositifs convoyeurs pour éjecter le ballast ainsi que des dispositifs (32; 15, 16) pour le transport d'agrégats et de leur mélange avec la plate-forme de terre, pour la mise en oeuvre d'un procédé selon l'une des revendications 1 à 5, caractérisée en ce que sont prévues entre la chaîne de déblayage (5) et les éléments de mélange (40) du dispositif de mélange (15, 16), des ouvertures (31) d'une conduite d'amenée (32) disposées en dessous de la voie, pour le transport des agrégats sur la plate-forme de terre.

7. Machine selon la revendication 6, caractérisée en ce que sont prévues dans le sens de travail directement devant le dispositif de mélange (15, 16) un certain nombre de dents d'arrachage (29) situées les unes à côté des autres dans la direction transversale de la machine qui, pour la disposition en dessous de la voie (7), sont réalisées de façon déplaçable en hauteur par des commandes (28) et sont logées à un châssis de machine (4).

8. Machine selon la revendication 6 ou 7, caractérisée en ce que les dents d'arrachage (29) sont fixées sur un châssis de support (24) du dispositif de mélange (15, 16).

9. Machine selon l'une des revendications 6, 7 ou 8, caractérisée en ce que les éléments de mélange (40) sont logés par une commande (41) de façon tournante autour d'un axe vertical (42) sur un bras de pivotement horizontal (34) qui est fixé à son extrémité opposée aux éléments de mélange, par une commande (36) de façon pivotante autour d'un axe vertical (35) au châssis de support (24) du dispositif de mélange (15, 16).

10. Machine selon l'une des revendications 6 à 9, caractérisée en ce que chacune des dents d'arrachage (29) présente un canal (30) pourvu respectivement de l'ouverture (31) pour le passage d'un agrégat, qui est relié par le conduit flexible (32) à une conduite d'amenée (33) fixée au châssis de machine (4).

11. Machine selon l'une des revendications 6 à 10, caractérisée en ce que le dispositif de mélange (15, 16) présente des buses de pulvérisation (37) disposées les unes derrière les autres sur le bras de pivotement (34) dans la direction longitudinale de celui-ci qui sont reliées par un conduit flexible (38) à un conduit d'amenée (39) fixé au châssis de machine (4).

12. Machine selon l'une des revendications 6 à 11, caractérisée en ce qu'il est prévu à chaque côté longitudinal de la machine un dispositif de mélange (15, 16) et relié par une articulation en parallélogramme (25) à un corps de support (26) qui est logé, par une commande (27), de façon tournante autour d'un axe vertical au châssis de machine (4).

13. Machine selon l'une des revendications 6 à 12, caractérisée en ce qu'il est prévu dans le sens de travail derrière le dispositif de mélange (15, 16) et, respectivement devant l'endroit d'éjection du ballast un dispositif de compactage (17) réglable en hauteur par des commandes (47) pour la disposition en dessous de la voie (7), équipé d'une plaque de compresseur (43) horizontale s'étendant à peu près dans la direction transversale de la voie.

14. Machine selon l'une des revendications 6 à 13, caractérisée en ce que la plaque de compresseur (43) est constituée de deux parties (44, 45) disposées respectivement par une articulation en parallélogramme (46) sur un côté longitudinal du châssis de machine (4), qui sont reliées amoviblement l'une avec l'autre.

15. Machine selon l'une des revendications 6 à 14, caractérisée en ce qu'il est prévu un support (48) relié au dispositif de compresseur (17), se trouvant dans le sens de travail de la machine derrière la plaque de compresseur (43) pour loger un rouleau de feuille (49) contenant la feuille en matière synthétique (50) s'étendant sur toute la largeur de la plate-forme, l'axe de rotation (51) du rouleau de feuille (49) s'étendant sensiblement parallèlement à la surface de la plate-forme et dans la direction transversale de la voie.

16. Machine selon la revendication 15, caractérisée en ce que le support (48) est réalisé pour recevoir simultanément trois rouleaux de feuille (49) disposés les uns derrière les autres dans la direction longitudinale de la machine (2).

17. Machine selon l'une des revendications 6 à 16, caractérisée en ce qu'il est prévu en plus d'un premier appareil de levage (52) disposé dans la zone directement derrière la chaîne de déblayage (5) pour relever la voie (7) un deuxième appareil de levage supplémentaire (52) disposé dans la zone entre le dispositif de mélange (15, 16) et le dispositif de compresseur (17) au châssis de machine (4).

18. Machine selon l'une des revendications 6 à 17, caractérisée en ce que la machine (2) présente une surface de chargement (54) pour l'amenée d'un certain nombre de rouleaux de réserve additionnels de feuille en matière synthétique.
